# EUROPÄISCHE PATENTSCHRIFT

(11) **EP 0 638 418 B1**
(45) Veröffentlichungstag und Bekanntmachung des Hinweises auf die Patenterteilung: **04.12.1996**
(21) Anmeldenummer: 94107097.1
(22) Anmeldetag: 06.05.1994
(51) Int. Cl.: B41F 13/22, B41F 31/00

(54) **Temperierungssystem für Druckmaschinenzylinder**
Cooling system for cylinders of printing machines
Système de refroidissement pour cylindres de machines d'impression

(30) Priorität: 10.08.1993 DE 4326835
(43) Veröffentlichungstag der Anmeldung: 15.02.1995
(73) Patentinhaber: Baldwin-Gegenheimer GmbH, D-86165 Augsburg (DE)
(72) Erfinder: Kurz, Hans-Joachim, D-86845 Grossaitingen (DE)
(74) Vertreter: Vetter, Ewald Otto, Dipl.-Ing.

(56) Entgegenhaltungen:
- EP-A- 0 553 447
- PATENT ABSTRACTS OF JAPAN vol. 6, no. 4 (M-106) (882) 12. Januar 1982 & JP-A-56 127 457 (NIPPON BALDWIN K.K.)

## Beschreibung

Die Erfindung betrifft ein Temperierungssystem für Druckmaschinenzylinder gemäß dem Oberbegriff von Anspruch 1.

Die Erfindung eignet sich insbesondere für Offset-Druckmaschinen. Die Zylinder von Druckmaschinen erwärmen sich während des Betriebes und können durch Luft gekühlt werden, welche auf die Mantelfläche der Zylinder geblasen wird. Die Luft wird in einem Kaltlufterzeuger durch einen Wärmetauscher auf eine bestimmte Temperatur abgekühlt. Wenn beim Maschinenstart die gekühlte Luft wärmer ist als die Druckmaschinenzylinder, dann bewirkt sie eine schnellere Erwärmung dieser Druckmaschinenzylinder auf die gewünschte Betriebstemperatur. Wenn nach Erreichen der Betriebstemperatur die Temperatur der Druckmaschinenzylinder weiter ansteigt, bewirkt die Luft eine Kühlung dieser Druckmaschinenzylinder. Solche zu temperierende oder zu kühlende Druckmaschinenzylinder sind insbesondere Druckplattenzylinder, Gummituchzylinder, Gegendruckzylinder und Farbwerkswalzen, welche die Druckfarbe von einer Farbquelle auf den Druckplattenzylinder übertragen. Gute Druckqualitäten werden dann erreicht, wenn der Druckplattenzylinder eine Temperatur zwischen 24^{o} und 27^{o}C hat.

Vergleichbare Temperierungssysteme sind aus den japanischen Patentanmeldungsveröffentlichungen Nr. 56-127457 und 1-72846, aus der EP 0 480 230 A1, US 1 749 316, GB 1 534 340, DE-OS 19 53 590 und DE-OS 35 41 458 A1 bekannt.

Durch die Erfindung soll die Aufgabe gelöst werden, einen besseren Temperierungs-Wirkungsgrad zu erzielen. Durch die Erfindung soll weniger Kühlenergie benötigt und gleichzeitig eine schnellere Temperaturanpassung des zu temperierenden Zylinders an die gewünschte Sollwert-Temperatur erzielt werden.

Diese Aufgabe wird gemäß der Erfindung durch die kennzeichnenden Merkmale von Anspruch 1 gelöst.

Durch die Erfindung wird mit verhältnismäßig hohem Druck mindestens ein, vorzugsweise eine Vielzahl von Kaltluftstrahlen auf eine Mantelfläche eines zu temperierenden Druckwerkszylinders geblasen. Vom Zylinder abgelenkte Kaltluft wird in einen Rezirkulationskreislauf gesaugt und getrennt von den Kaltluftstrahlen erneut auf die Mantelfläche des zu kühlenden Zylinders geblasen. Die Luft des Rezirkulationskreislaufes wird nicht mit der Kaltluft vermischt, welche auf den Zylinder geblasen wird, sondern kann sich erst nach Berührung des Zylinders mit ihr vermischen und dann wieder rezirkuliert werden.

Vorzugsweise wird ein Teil der auf den Zylinder geblasenen Kaltluft und ein Teil der rezirkulierten Luft dem Lufteinlaß eines Kaltlufterzeugers zugeführt, welcher die Luft kühlt, so daß sie anschließend wieder als Kaltluft auf den Zylinder geblasen werden kann. Die Luft, welche zum Kaltlufterzeuger zurückgeführt wird, kann entweder dem Rezirkulationskreislauf entzogen werden, oder es kann der Leckstrom sein, welcher zwischen der Mantelfläche des zu kühlenden Zylinders und der Kühlluftvorrichtung entweicht, durch welche die Kaltluft und die rezirkulierte Luft auf die Mantelfläche des Zylinders geblasen wird.

Weitere Merkmale der Erfindung sind in den Unteransprüchen enthalten.

Die Erfindung wird im folgenden mit Bezug auf die Zeichnungen anhand einer bevorzugten Ausführungsform als Beispiel beschrieben. Die Zeichnungen zeigen in
- Fig. 1: schematisch einen Querschnitt durch einen Teil eines Temperierungssystems nach der Erfindung, in
- Fig. 2: eine schematische Längsansicht des Temperierungssystems für Druckmaschinenzylinder von Fig. 1 und in
- Fig. 3: schematisch einen Querschnitt ähnlich Fig. 1 durch eine weitere Ausführungsform nach der Erfindung.

Das in den Fig. 1 und 2 dargestellte Temperierungssystem nach der Erfindung für Druckmaschinenzylinder enthält eine Kühlluftvorrichtung 2, welche gegenüber der Mantelfläche 4 eines zu kühlenden Zylinders 6 angeordnet ist und sich im wesentlichen über die gesamte Zylinderlänge erstreckt, und einen extern von der Kühlluftvorrichtung angeordneten Kaltlufterzeuger 8. Der Kaltlufterzeuger 8 enthält einen Wärmetauscher 10 mit einem Kältemittelkreislauf zur Kühlung von Luft, welche von einem Lufteinlaß 12 durch den Wärmetauscher 10 strömt und von einem dem Kaltlufterzeuger 8 zugeordneten Gebläse 14 über eine Kaltluftzuleitung 16 einer Druckluftleitung 18 der Kühlluftvorrichtung 2 zugeführt wird. Die Druckluftleitung 18 erstreckt sich über die Länge des Zylinders 6 und ist mit einer Vielzahl der Mantelfläche 4 mit kleinem Abstand gegenüberliegenden Blasluftöffnungen oder Düsen 20 versehen, welche die Kaltluft mit hohem Druck und hoher Strömungsgeschwindigkeit gegen die Mantelfläche 4 des zu temperierenden Zylinders 6 blasen. Die von den Blasluftöffnungen oder Düsen 20 auf den Zylinder 6 geblasene Kaltluft ist durch Pfeile 22 schematisch dargestellt.

Die Kühlluftvorrichtung 2 besteht im wesentlichen aus einem Außengehäuse 24, einem darin mit gegenseitigem Abstand angeordneten Innengehäuse 26, einem im Innengehäuse 26 mit gegenseitigem Abstand angeordneten und die Druckluftleitung 18 bildenden Rohr und einem Gebläse 28 auf der vom Zylinder 6 abgewandten Seite der Druckluftleitung 18. Die Druckseite 29 des Gebläses 28 zeigt in Richtung zur Druckluftleitung 18 und zum Zylinder 6. Die genannten "gegenseitigen Abstände" beziehen sich auf die in Fig. 1 dargestellte Querschnittansicht, während das Außengehäuse 24, das Innengehäuse 26 und die Druckluftleitung 18 an den stirnseitigen Enden mechanisch miteinander verbunden sein können. Das Gebläse 28 ist schematisch als Ventilatorflügel dargestellt. Je nach Länge des Zylinders 6 können ein oder mehrere Gebläse 28 in Zylinderlängsrichtung nebeneinander angeordnet sein. Beispielsweise sind in Fig. 2 drei Gebläse 28 über die Länge des Zylinders 6 verteilt nebeneinander angeordnet.

Bei jedem Gebläse 28 bildet der Zwischenraum zwischen dem Außengehäuse 24 und dem Innengehäuse 26 zwei zueinander parallele Saugzweige 30, 32 des betreffenden Gebläses 28, und der Zwischenraum zwischen dem Innengehäuse 26 und der Druckluftleitung 18 bildet zwei zueinander parallele Druckzweige 34 und 36 des betreffenden Gebläses 28. Die Saugzweige 30 und 32 und Druckzweige 34 und 36 bilden zusammen einen internen Luft-Rezirkulationskreislauf mit zwei zueinander parallelen Kreislaufzweigen, welche zusammen ein gemeinsames Gebläse 28 haben und von welchen der eine Kreislaufzweig aus dem unteren Saugzweig 30 und dem unteren Druckzweig 34 und der andere Kreislaufzweig aus dem oberen Saugzweig 32 und dem oberen Druckzweig 36 besteht. Die vom Zylinder 6 abgewandte Längsseite 38 des Innengehäuses 26 ist offen und bildet für beide Kreislaufzweige 30, 34 und 32, 36 den Einlaß des zugehörigen Gebläses 28. Die gekühlte Luft der Druckluftleitung 18 strömt durch die Blasluftöffnungen 20 auf einen ersten Winkelbereich I der Mantelfläche 4 des Zylinders 6. Direkt neben dem ersten Winkelbereich I befindet sich je ein zweiter Winkelbereich II des Zylinders 6, auf welchen rezirkulierte Luft aus Rezirkulationsauslässen 44 und 46 der Druckzweige 34 und 36 des internen Rezirkulationskreislaufes mittels des Gebläses 28 geblasen wird. Die beiden Rezirkulationsauslässe 44 und 46 befinden sich unterhalb und oberhalb direkt neben den Blasluftöffnungen 20. Direkt neben dem unteren Rezirkulationsauslaß 44 befindet sich unterhalb von ihm ein unterer Rezirkulationseinlaß 40 des unteren Saugzweiges 30 gegenüber einem unteren dritten Winkelbereich III des Zylinders 6. Direkt neben dem oberen Rezirkulationsauslaß 46 befindet sich oberhalb von ihm ein oberer Rezirkulationseinlaß 42 des oberen Saugzweiges 32 zum Absaugen von Luft von einem oberen dritten Winkelbereich III des Zylinders 6. Kaltluft 22 der Blasluftöffnungen oder Düsen 20 und rezirkulierte Luft der Rezirkulationsauslässe 44 und 46 wird je auf der Mantelfläche 4 des Zylinders 6 in Zylinderumfangsrichtung abgelenkt, danach miteinander vermischt, und dann vom Gebläse 28 durch die Rezirkulationseinlässe 40 und 42 abgesaugt und durch das Gebläse 28 hindurch über die Druckzweige 34 und 36 wieder auuf die Mantelfläche 4 des Zylinders 6 geblasen.

In der Kühlluftvorrichtung 2 ergibt sich durch die frisch zuströmende Kaltluft 22 ein Luftüberschuß. Dieser Luftüberschuß wird über eine Saugleitung 50 vom Gebläse 14 des Kaltlufterzeugers 8 zu seinem Lufteinlaß 12 zurückgesaugt, von seinem Wärmetauscher 10 gekühlt und über die Kaltluftzuleitung 16 erneut der Druckluftleitung 18 zugeführt. Auf diese Weise ist durch den Kaltlufterzeuger 8, seine Kaltluftzuleitung 16 und seine Saugleitung 50 ein externer Kühlkreislauf für die Luft gebildet. Durch die Saugleitung 50 des Kaltlufterzeugers 8 kann vom Zylinder 6 erwärmte Luft 52 aus dem Zwischenraum 53 zwischen dem Außengehäuse 24 und dem Innengehäuse 26 über eine im Außengehäuse 24 gebildete Saugöffnung 54 und/oder vom Zylinder 6 erwärmte Warmluft 56 aus einem unteren Spalt 58 und einem oberen Spalt 60 abgesaugt werden, welcher je zwischen der Mantelfläche 4 des Zylinders 6 und einer gegenüberliegenden unteren Kante 62 und oberen Kante 64 des Außengehäuses 24 gebildet ist. Diese Kanten 62 und 64 des Außengehäuses 24 bilden auch die äußeren, längs zum Zylinder 6 verlaufenden Begrenzungen der Rezirkulationseinlässe 40 und 42. Die Drehzahl der Gebläse 28 des internen Rezirkulationskreislaufes und/oder die Drehzahl des Gebläses 14 des im externen Rezirkulationskreislauf liegenden Kaltlufterzeugers 8 und/oder die Temperatur des Kältemittels im Wärmetauscher 10 können in Abhängigkeit von berührungslosen Temperatursensoren 65, 66 und 68 von einem Mikroprozessor 70 eingestellt und geregelt werden. Die Temperatursensoren 65, 66 und 68 sind über die Länge des Zylinders 6 verteilt angeordnet und messen berührungslos die Temperatur seiner Mantelfläche 4.

Gemäß einer weiteren Ausführungsform nach der Erfindung können die Positionen der Rezirkulationseinlässe 40 und 42 mit den Positionen der Rezirkulationsauslässe 44 und 46 vertauscht werden, so daß die Rezirkulationseinlässe 40, 42 zwischen der Blasluftöffnung 20 und den Rezirkulationsauslässen 44, 46 liegen.

Das Temperierungssystem kann zur Kühlung von mehreren Zylindern verwendet werden. Bei der in Fig. 3 dargestellten Ausführungsform ist eine Kühlluftvorrichtung 2/2 vorgesehen, welche weitgehend identisch mit der Kühlluftvorrichtung 2 von Fig. 1 und 2 ist, und einander entsprechende Teile sind mit gleichen Bezugszahlen versehen. Die Kühlluftvorrichtung 2/2 von Fig. 3 bläst Kaltluft 22 durch die Blasöffnungen oder Düsen 20 auf einen ersten Zylinderumfangs-Winkelbereich I eines mittleren Zylinders 6, welcher beispielsweise ein Druckplattenzylinder ist. Am mittleren Zylinder 6 liegt ein unterer Zylinder 72, beispielsweise ein Druckzylinder, und ein oberer Zylinder 74, beispielsweise eine Farbwerkswalze, an. Die beiden Rezirkulationsauslässe 44 und 46 sind beidseitig direkt neben den Blasöffnungen oder Düsen 20 angeordnet und die beiden zweiten Winkelbereiche II schließen sich auf dem mittleren Zylinder 6 an den ersten Winkelbereich I an. Von den beiden Rezirkulationseinlässen 40 und 42 ist einer 40 über dem unteren Zylinder 72 zum Absaugen von Kühlluft aus einem dritten Zylinderumfangs-Winkelbereich III des unteren Zylinders 72 gebildet, und der andere 42 ist über dem oberen Zylinder 74 zum Absaugen von Kühlluft aus einem dritten Zylinderumfangsbereich III des oberen Zylinders 74 gebildet. Die drei Winkelbereiche I, II und III sind durch einen unteren Kanal 82 und einen oberen Kanal 84 miteinander verbunden, welche je durch die Zylinder 6, 72 und 74 und die ihnen gegenüberliegende Kühlluftvorrichtung 2/2 gebildet sind. Gemäß einer nicht dargestellten Ausführungsform können die Positionen des dritten Winkelbereiches III und ihrer Rezirkulationseinlässe 40 und 42 mit den Positionen der zweiten Winkelbereiche II und ihren Rezirkulationsauslässen 44 und 46 vertauscht werden.

## Patentansprüche

1. Temperierungssystem für Druckmaschinenzylinder, mit einer Blasvorrichtung (18, 16, 14, 12, 10, 8), welche mindestens eine Druckluftleitung (18) und mindestens eine in der Druckluftleitung gebildete Blasluftöffnung (20) zum Blasen von Kaltluft (22) auf einen ihr gegenüberliegenden ersten Zylinderumfangs-Winkelbereich (I) eines ersten Zylinders (6) aufweist,
**dadurch gekennzeichnet,**
daß mindestens ein von der Kaltluft (22), welche der Druckluftleitung (18) zugeführt wird, getrennter Rezirkulationskreislauf (30, 34, 32, 36, 28) vorgesehen ist, welcher von der Blasvorrichtung (18, 16, 14, 12, 10, 8) auf die Mantelfläche (4) des ersten Zylinders (6) im ersten Winkelbereich (I) geblasene Kaltluft von mindestens einem dritten Zylinderumfangs-Winkelbereich (III) des ersten Zylinders (6) oder eines ihm benachbarten Zylinders (72, 74), welcher mit Bezug auf die Rotationsrichtung des ersten Zylinders (6) vor und/oder nach dem ersten Winkelbereich (I) liegt, durch einen Rezirkulationseinlaß (40, 42) absaugt und dann durch einen Rezirkulationsauslaß (44, 46) auf mindestens einen zweiten Zylinderumfangs-Winkelbereich (II) des ersten Zylinders (6) oder des ihm benachbarten Zylinders (74, 76) bläst, welcher mit Bezug auf die Rotationsrichtung des ersten Zylinders (6) vor und/oder hinter dem ersten Winkelbereich (I) und vor und/oder hinter dem dritten Winkelbereich (III) liegt, und daß der Rezirkulationskreislauf (30, 34, 32, 36, 28) zur Erzeugung des Rezirkulationsluftstromes mindestens ein Gebläse (28) enthält.

2. Temperierungssystem nach Anspruch 1,
**dadurch gekennzeichnet,**
daß der zweite Winkelbereich (II) zwischen dem ersten Winkelbereich (I) und dem dritten Winkelbereich (III) liegt.

3. Temperierungssystem nach Anspruch 1,
**dadurch gekennzeichnet,**
daß der dritte Winkelbereich (III) zwischen dem ersten Winkelbereich (I) und dem zweiten Winkelbereich (II) liegt.

4. Temperierungssystem nach einem der vorhergehenden Ansprüche,
**dadurch gekennzeichnet,**
daß die mindestens eine Druckluftleitung (18) und der Rezirkulationskreislauf (30, 34, 32, 36, 28) je eine sich im wesentlichen über die gesamte Länge des Zylinders (6) erstreckende Größe haben.

5. Temperierungssystem nach einem der vorhergehenden Ansprüche,
**dadurch gekennzeichnet,**
daß der Rezirkulationskreislauf (30, 34, 32, 36, 28) um die Druckluftleitung (18) herum angeordnet ist, daß das mindestens eine Gebläse (28) auf der vom Zylinder (6) abgewandten Seite der Druckluftleitung (18) angeordnet ist, daß der Rezirkulationskreislauf mit Bezug auf die Rotationsrichtung des Zylinders (6) vor und/oder nach der Druckluftleitung (18) je seitlich von dieser Druckluftleitung angeordnete Kreislaufabschnitte (30, 34, 32, 36) aufweist, welche sich zwischen einer nahe der Mantelfläche (4) des betreffenden Zylinders (6, 72, 74) gelegenen Stelle und dem Gebläse (28) erstrecken.

6. Temperierungssystem nach einem der vorhergehenden Ansprüche,
**dadurch gekennzeichnet,**
daß der Rezirkulationskreislauf (30, 34, 32, 36, 28) zwei parallele Kreislaufzweige (30, 34; 32, 36) aufweist, von welchen einer mit Bezug auf die Drehrichtung des ersten Zylinders (6) seinen Rezirkulationseinlaß (40 oder 42) vor der Blasluftöffnung (20) und der andere seinen Rezirkulationseinlaß (42 oder 40) nach der Blasluftöffnung (20) hat.

7. Temperierungssystem nach Anspruch 6,
**dadurch gekennzeichnet,**
daß die Rezirkulationseinlässe (40, 42) von beiden parallelen Kreislaufzweigen (30, 34; 32, 36) strömungsmäßig an die Saugseite (bei 38) des gleichen Gebläsess (28) angeschlossen sind.

8. Temperierungssystem nach Anspruch 6 oder 7,
**dadurch gekennzeichnet,**
daß die beiden parallelen Kreislaufzweige (30, 34; 32, 36) je einen Rezirkulationsauslaß (44, 46) haben, von welchen einer mit Bezug auf die Rotationsrichtung des ersten Zylinders (6) vor und der andere nach der mindestens einen Blasluftöffnung (20) angeordnet ist.

9. Temperierungssystem nach Anspruch 8,
**dadurch gekennzeichnet,**
daß die Rezirkulationsauslässe (44, 46) der beiden parallelen Kreislaufzweige (30, 34; 32, 36) strömungsmäßig an die Druckseite des gleichen Gebläses (28) angeschlossen sind.

10. Temperierungssystem nach einem der vorhergehenden Ansprüche,
**dadurch gekennzeichnet,**
daß ein zweiter Rezirkulationskreislauf vorgesehen ist, welcher einen Kaltlufterzeuger (8) zur Erzeugung der Kaltluft (22), mindestens ein Gebläse (14) zur Luftzirkulation im zweiten Rezirkulationskreislauf, eine Druckluftzuleitung (16) zur Zuleitung der Kaltluft vom Kaltlufterzeuger (8) zur Druckluftleitung (18), und eine Saugleitung (50) zum Absaugen von Luft aus dem erstgenannten Rezirkulationskreislauf (30, 34, 32, 36) und zum Zurückführen dieser abgesaugten Luft zu einem Einlaß (12) des Kaltlufterzeugers (8) zur erneuten Kühlung und anschließenden Rückführung in die Druckluftleitung (18) hat.

11. Temperierungssystem nach einem der vorhergehenden Ansprüche,
**dadurch gekennzeichnet,**
daß der mindestens eine Rezirkulationskreislauf (30, 34, 32, 36, 28) innerhalb einer Kühlluftvorrichtung (2; 2/2) gebildet ist, die im wesentlichen in Form eines Balkens oder Kastens ausgebildet ist, welcher sich im wesentlichen über die gesamte Länge des Zylinders (6, 72, 74) erstreckt.

12. Temperierungssystem nach Anspruch 11,
**dadurch gekennzeichnet,**
daß die Kühlluftvorrichtung (2/2) die Luft über mehrere Zylinder (6, 72, 74) leitet.

## Claims

1. Temperature-stabilizing system having a blowing device (18, 16, 14, 12, 10, 8), which comprises at least one compressed-air line (18) and at least one blow hole (20) formed in the compressed-air line for blowing cold air (22) onto an opposing first cylinder-periphery angular region (I) of a first cylinder (6),
characterized in
that at least one recirculation circuit (30, 34, 32, 36, 28) is provided, which is separate from the cold air (22) supplied to the compressed-air line (18) and extracts cold air, which has been blown by the blowing device (18, 16, 14, 12, 10, 8) onto the surface area (4) of the first cylinder (6) in the first angular region (I), from at least one third cylinder-periphery angular region (III) of the first cylinder (6) or of a cylinder (72, 74), which is adjacent to the first cylinder and which in relation to the direction of rotation of the first cylinder (6) lies before and/or after the first angular region (I), through a recirculation inlet (40, 42) and then blows it through a recirculation outlet (44, 46) onto at least one second cylinder-periphery angular region (II) of the first cylinder (6) or of the cylinder (74, 76), which is adjacent to the first cylinder and which in relation to the direction of rotation of the first cylinder (6) lies before and/or after the first angular region (I) and before and/or after the third angular region (III), and that the recirculation circuit (30, 34, 32, 36, 28) comprises at least one blower (28) for generating the recirculation air flow.

2. Temperature-stabilizing system according to claim 1,
characterized in
that the second angular region (II) lies between the first angular region (I) and the third angular region (III).

3. Temperature-stabilizing system according to claim 1,
characterized in
that the third angular region (III) lies between the first angular region (I) and the second angular region (II).

4. Temperature-stabilizing system according to one of the preceding claims,
characterized in
that the at least one compressed-air line (18) and the recirculation circuit (30, 34, 32, 36, 28) are each of a size which extends substantially over the entire length of the cylinder (6).

5. Temperature-stabilizing system according to one of the preceding claims,
characterized in
that the recirculation circuit (30, 34, 32, 36, 28) is disposed around the compressed-air line (18), that the at least one blower (28) is disposed at the side of the compressed-air line (18) remote from the cylinder (6), that the recirculation circuit comprises circuit portions (30, 34, 32, 36), which in relation to the direction of rotation of the cylinder (6) are disposed before and/or after the compressed-air line (18) in each case laterally of said compressed-air line and which extend between a point close to the surface area (4) of the relevant cylinder (6, 72, 74) and the blower (28).

6. Temperature-stabilizing system according to one of the preceding claims,
characterized in
that the recirculation circuit (30, 34, 32, 36, 28) comprises two parallel circuit branches (30, 34; 32, 36) of which, in relation to the direction of rotation of the first cylinder (6), one has its recirculation inlet (40 or 42) before the blow hole (20) and the other has its recirculation inlet (42 or 40) after the blow hole (20).

7. Temperature-stabilizing system according to claim 6,
characterized in
that the recirculation inlets (40, 42) of both parallel circuit branches (30, 34; 32, 36) are connected in terms of flow to the suction side (at 38) of the same blower (28).

8. Temperature-stabilizing system according to claim 6 or 7,
characterized in
that the two parallel circuit branches (30, 34; 32, 36) each have a recirculation outlet (44, 46), which recirculation outlets are disposed in relation to the direction of rotation of the first cylinder (6) one before and the other after the at least one blow hole (20).

9. Temperature-stabilizing system according to claim 8,
characterized in
that the recirculation outlets (44, 46) of the two parallel circuit branches (30, 34; 32, 36) are connected in terms of flow to the delivery side of the same blower (28).

10. Temperature-stabilizing system according to one of the preceding claims,
characterized in
that a second recirculation circuit is provided, which comprises a cold air generator (8) for generating the cold air (22), at least one blower (14) for circulating air in the second recirculation circuit, a compressed-air supply line (16) for supplying the cold air from the cold air generator (8) to the compressed-air line (18), and a suction line (50) for extracting air from the first recirculation circuit (30, 34; 32, 36) and returning said extracted air to an inlet (12) of the cold air generator (8) for renewed cooling and subsequent return into the compressed-air line (18).

11. Temperature-stabilizing system according to one of the preceding claims,
characterized in
that the at least one recirculation circuit (30, 34; 32, 36, 28) is formed inside a cooling air device (2; 2/2), which is constructed substantially in the form of a beam or box which extends substantially over the entire length of the cylinder (6, 72, 74).

12. Temperature-stabilizing system according to claim 11,
characterized in
that the cooling air device (2/2) directs the air over a plurality of cylinders (6, 72, 74).

## Revendications

1. Système pour régulariser la température de cylindres de machines d'impression, comprenant un dispositif de soufflage (18, 16, 14, 12, 10, 8) qui comporte au moins une rampe à air comprimé (18) et au moins un orifice de soufflage d'air (20) formé dans cette rampe et servant à souffler de l'air froid (22) sur une première zone angulaire (I) de la périphérie d'un premier cylindre (6), caractérisé en ce qu'il possède au moins un circuit de recyclage (30, 34, 32, 36, 28) séparé de l'air froid (22) amené à la rampe à air comprimé (18), circuit de recyclage qui aspire, à travers une admission de recyclage (40, 42), de l'air froid, soufflé par le dispositif de soufflage (18, 16, 14, 12, 10, 8) sur la première zone angulaire (I) de la surface latérale (4) du premier cylindre (6), l'aspiration s'effectuant à partir d'au moins une troisième zone angulaire (III) de la périphérie du premier cylindre (6) ou d'un cylindre (72, 74) qui lui est voisin et est située, par rapport au sens de rotation du premier cylindre (6), avant et/ou après la première zone angulaire (I), et souffle cet air ensuite à travers une sortie de recyclage (44, 46) sur au moins une deuxième zone angulaire (II) de la périphérie du premier cylindre (6) ou du cylindre (74, 76) qui lui est voisin, zone qui, par rapport au sens de rotation du premier cylindre (6), est située avant et/ou après la première zone angulaire (I) et avant et/ou après la troisième zone angulaire (III), et que le circuit de recyclage (30, 34, 32, 36, 28) contient au moins un ventilateur (28) pour produire le courant d'air de recyclage.

2. Système de régularisation selon la revendication 1, caractérisé en ce que la deuxième zone angulaire (II) est située entre la première zone angulaire (I) et la troisième zone angulaire (III).

3. Système de régularisation selon la revendication 1, caractérisé en ce que la troisième zone angulaire (III) est située entre la première zone angulaire (I) et la deuxième zone angulaire (II).

4. Système de régularisation selon une des revendications précédentes, caractérisé en ce que la rampe à air comprimé (18) et le circuit de recyclage (30, 34, 32, 36, 28) s'étendent chacun sensiblement sur toute la longueur du cylindre (6).

5. Système de régularisation selon une des revendications précédentes, caractérisé en ce que le circuit de recyclage (30, 34, 32, 36, 28) est disposé autour de la rampe à air comprimé (18), que le ventilateur (28) est disposé du côté de la rampe à air comprimé (18) éloigné du cylindre (6) et que le circuit de recyclage comporte des parties de circuit (30, 34, 32, 36) agencées, par rapport au sens de rotation du cylindre (6), avant et/ou après la rampe à air comprimé (18), chaque fois à côté de cette rampe, parties de circuit qui s'étendent entre un endroit situé près de la surface latérale (4) du cylindre (6, 72, 74) concerné et le ventilateur (28).

6. Système de régularisation selon une des revendications précédentes, caractérisé en ce que le circuit de recyclage (30, 34, 32, 36, 28) comporte deux branches parallèles (30, 34; 32, 36) dont l'une présente son admission de recyclage (40 ou 42) devant l'orifice ou les orifices de soufflage d'air (20), et l'autre branche de circuit présente son admission de recyclage (42 ou 40) après l'orifice ou les orifices de soufflage d'air (20).

7. Système de régularisation selon la revendication 6, caractérisé en ce que les admissions de recyclage (40, 42) des deux branches de circuit parallèles (30, 34; 32, 36) sont raccordées, pour ce qui concerne l'écoulement d'air, au côté aspiration (en 38) du même ventilateur (28).

8. Système de régularisation selon la revendication 6 ou 7, caractérisé en ce que les deux branches de circuit parallèles (30, 34; 32, 36) possèdent chacune une sortie de recyclage (44, 46) dont l'une est située devant l'orifice ou les orifices de soufflage d'air (20), par rapport au sens de rotation du premier cylindre (6), et l'autre est située après cet orifice ou ces orifices de soufflage.

9. Système de régularisation selon la revendication 8, caractérisé en ce que les sorties de recyclage (44, 46) des deux branches de circuit parallèles (30, 34; 32, 36) sont raccordées, pour ce qui concerne l'écoulement d'air, au côté refoulement du même ventilateur (28).

10. Système de régularisation selon une des revendications précédentes, caractérisé en ce qu'il possède un second circuit de recyclage qui comporte un générateur d'air froid (8) servant à produire l'air froid (22), au moins un ventilateur (14) pour faire circuler l'air dans le second circuit de recyclage, un conduit d'arrivée d'air comprimé (16) pour amener l'air froid depuis le générateur (8) à la rampe à air comprimé (18) et un conduit d'aspiration (50) pour aspirer de l'air à partir du circuit de recyclage (30, 34, 32, 36) mentionné en premier et pour ramener cet air aspiré jusqu'à une admission (12) du générateur (8) afin que cet air soit de nouveau refroidi puis réintroduit dans la rampe à air comprimé (18).

11. Système de régularisation selon une des revendications précédentes, caractérisé en ce qu'au moins un circuit de recyclage (30, 34, 32, 36, 28) est formé à l'intérieur d'un dispositif à air de refroidissement (2; 2/2) qui est essentiellement réalisé sous la forme d'une poutre ou d'un caisson s'étendant sensiblement sur toute la longueur du cylindre (6, 72, 74).

12. Système de régularisation selon la revendication 11, caractérisé en ce que le dispositif à air de refroidissement (2/2) fait passer l'air sur plusieurs cylindres (6, 72, 74).
